# FASCICULE DE BREVET EUROPEEN

(11) **EP 2 431 527 B1**
(45) Date de publication et mention de la délivrance du brevet: **12.11.2014**
(21) Numéro de dépôt: 11290423.0
(22) Date de dépôt: 19.09.2011
(51) Int. Cl.: E01F 15/08, E01F 15/10, E01F 13/02

(54) **Élément séparateur de voies et/ou de balisage de route et barrière de séparation de voies**
Kanaltrennelement und/oder Straßenbebakung und Kanaltrennungsbarriere
Lane-separating and/or road-marking element and lane-separating barrier

(30) Priorité: 17.09.2010 FR 1003697
(43) Date de publication de la demande: 21.03.2012
(73) Titulaire: Signaux Girod, 39400 Bellefontaine (FR)
(72) Inventeur: Girod, Claude, 01220 Divonne-les-Bains (FR); Martenat, Régis, 39170 LAVANS LES SAINT CLAUDE (FR)
(74) Mandataire: Oudin, Stéphane

(56) Documents cités:
- GB-A- 2 434 595
- US-A- 3 967 576

## Description

### Domaine technique

La présente invention concerne un élément séparateur de voies et/ou de balisage de route temporaire et transportable destiné à être relié à au moins un semblable pour former notamment une barrière de séparation de voies. L'invention concerne également une barrière de séparation de voies obtenue au moyen d'éléments séparateur de voies.

### Technique antérieure

L'utilisation des éléments séparateurs de voies est très répandue dans le domaine des travaux publics, pour réaliser par exemple des opérations de réfections de chaussées. On connaît déjà de nombreux types d'éléments séparateurs de voies allant d'éléments séparateurs en béton précontraint, constituant des barrières extrêmement lourdes et résistantes, à des éléments séparateurs beaucoup plus légers, transportables et parfois empilables. Ces derniers comprennent, de manière générale, une cavité qui reçoit une charge de lestage pour les immobiliser sur le sol et ainsi éviter leur déplacement intempestif. Ces éléments séparateurs ou de balisage sont en général réalisés en matière plastique et ladite charge de lestage qu'ils reçoivent est souvent de l'eau, du sable ou une charge assimilable à du sable et placée dans un sac disposé dans la cavité.

Ainsi, on connaît déjà un élément séparateur de voies transportable comportant un corps de forme parallélépipédique de section verticale trapézoïdale dont l'intérieur renferme une cavité apte à recevoir une charge de lestage. La base dudit corps correspondant au grand côté de la section trapézoïdale est plate et forme la surface d'appui au sol dudit élément séparateur de voies. Ledit élément séparateur de voies comporte, en outre, des moyens d'assemblage pour être assemblés avec d'autres éléments similaires, les uns à la suite des autres pour former une barrière de séparation de sorte à former de préférence une liaison articulée permettant un certain pivotement horizontal entre deux éléments séparateurs adjacents. Ces moyens d'assemblage sont des organes mâles-femelles aptes à s'emboîter les uns dans les autres.

La forme de cet élément séparateur est certes simple à obtenir, par roto-moulage notamment, et économique, mais il ne permet pas d'empiler les éléments séparateurs les uns sur les autres pour réduire leur volume de transport. En outre, cet élément séparateur n'est pas très stable au sol du fait de la forme de sa base. En effet, la surface d'appui qui est formée par le fond plat du corps n'est pas adaptée aux conditions de chantier où sont installés les éléments séparateurs car les surfaces du sol sont généralement non planes et irrégulières. De plus, ce type d'éléments séparateurs est souvent relativement étroit et ne possède donc pas un empattement latéral important ce qui le rend instable. Un autre inconvénient de ce type d'éléments séparateurs est sa faible résistance à l'usure. En effet, le fond de son corps sert de surface d'appui au sol et le frottement de ce fond en matière plastique sur le sol, en général rugueux et abrasif, provoque très rapidement l'usure dudit fond et son affaiblissement. Le corps rempli de la charge de lestage se déforme et peut également être très rapidement percé ce qui interdit de les charger avec de l'eau ou même une matière pulvérulente en vrac comme du sable, sous peine de ne plus garantir la stabilité de la barrière de séparation et que la charge de lestage ne se déverse sur le sol. De plus, les moyens d'assemblage ne permettent pas une solidarisation des éléments séparateurs entre eux, car les moyens d'assemblages sont juste emboités les uns dans les autres. De plus, ces moyens d'assemblage du type organes mâles-femelles ne permettent pas de retirer facilement un seul élément séparateur d'une barrière de séparation. En effet, il est nécessaire de soulever les éléments séparateurs adjacents pour extraire l'élément séparateur souhaité, ce qui est peu aisé car lesdits éléments séparateurs adjacents sont lestés. Enfin, compte tenu de la forme de cet élément séparateur de voie, ce dernier est lourd et difficile à manoeuvrer notamment lors du retrait de la charge de lestage, à empiler et à transporter.

GB 2434595 décrit un élément séparateur de voies selon les caractéristiques du préambule de la revendication 1.

### Exposé de l'invention

La présente invention a pour but de pallier les inconvénients précédemment cités et de proposer un élément séparateur de voies servant non seulement d'élément de balisage mais également de séparateur efficace pour former des barrières de séparation efficaces tout en restant léger, facile à mettre en oeuvre, résistant, parfaitement stable quelques soient la nature et l'état de surface du sol, facilement empilable et surtout transportable dans des conditions économiques.

Conformément à l'invention, il est donc proposé un élément séparateur de voies et/ou de balisage temporaire de route transportable, empilable et destiné à être relié à chacune de ses extrémités avec des semblables pour former notamment une barrière de séparation de voies, remarquable en ce que qu'il comprend au moins un corps en forme globale de parallélépipède aplati incurvé vers le bas et un pied creux s'étendant latéralement dudit corps, lesdits corps et pieds étant chacun apte à recevoir une charge de lestage dudit élément séparateur de voies, ledit corps définissant au moins deux appuis, ledit pied définissant au moins un appui, ledit pied et ledit corps sont agencés pour définir trois points d'appui et former un élément séparateur de voie tripode.

Suivant d'autres caractéristiques avantageuses de l'invention, le pied est creux et forme une poche comprenant d'une ouverture frontale et agencée pour être remplie avec une charge de lestage.

De plus, le corps comprend une embase et un réservoir agencé pour être rempli avec une charge de lestage et disposé au-dessus et dans le prolongement de ladite embase, l'embase et le réservoir étant issus de matière.

Selon une autre caractéristique avantageuse, l'élément séparateur de voies comprend à une des extrémités supérieures de son corps un moyen d'accrochage mâle et à l'autre extrémité supérieure un moyen d'accrochage femelle apte à coopérer de façon réversible avec le moyen d'accrochage mâle d'un élément séparateur de voies adjacent.

Afin de garantir sa résistance contre l'usure lors des manoeuvres de rippage pour sa mise en place, l'élément séparateur de voies comporte des zones d'excès de matière au niveau de ses points d'appuis au sol.

De même, pour garantir la résistance mécanique, l'élément séparateur de voies comporte des renforts de type empreintes ou nervures notamment à l'intérieur dudit pied.

L'élément séparateur de voies selon l'invention est de préférence réalisé en matière plastique par extrusion soufflage et injection.

La présente invention a également pour but de proposer une barrière de séparation de voies résistante et stable.

Conformément à l'invention, il est donc proposé une barrière de séparation de voies comportant au moins deux éléments séparateur de voies tels que décrits précédemment.

### Description sommaire des figures

D'autres avantages et caractéristiques ressortiront mieux de la description qui va suivre d'une variante d'exécution d'un élément séparateur de voies selon l'invention en référence aux figures annexées sur lesquelles :
- la figure 1 est une vue en perspective avant d'un élément séparateur de voies selon l'invention ;
- la figure 2 est une vue en perspective arrière de l'élément séparateur de voies de la figure 1 ;
- la figure 3 est une vue de face de l'élément séparateur de voies de la figure 1 ;
- la figure 4 est une vue de dessus de l'élément séparateur de voies de la figure 1 ;
- la figure 5 est une vue de coté de l'élément séparateur de voies de la figure 1 ;
- la figure 6 est une vue de face d'un assemblage de deux éléments séparateurs de voies selon l'invention ;
- la figure 7 est une vue de face, à une échelle réduite, d'un empilage de plusieurs éléments séparateurs de voies selon l'invention.

### Meilleure manière de réaliser l'invention technique

On décrira ci-après l'élément séparateur de voies lors d'une utilisation sur un sol horizontal. Il va de soi que le sol sur lequel est disposé ledit élément séparateur de voies pourra également être plus ou moins incliné, les termes vertical et/ou horizontal, haut et/ou bas seront alors à adapter à l'inclinaison dudit sol.

Ainsi, en référence aux figures 1 à 6, l'élément séparateur de voies 1 comporte un corps 2 en forme globale de parallélépipède aplati incurvé vers le bas présentant deux faces principales longitudinales formant respectivement l'intrados et l'extrados dudit corps 2. L'élément séparateur de voies 1 comporte également un pied 3 creux s'étendant latéralement du corps 2 et formant une poche comprenant au moins une ouverture 31 frontale en forme globale de triangle isocèle traversant la face principale formant l'intrados du corps 2 et débouchant de la face formant l'extrados. La base 311 de l'ouverture 31 est sensiblement rectiligne et son sommet principal 312 est arrondi et positionné en regard de ladite base 311. L'élément séparateur de voies 1 est de préférence réalisé en matière plastique injectée et extrudée-soufflée.

Ledit pied 3 comporte un fond 32 sensiblement plat et en forme générale de trapèze régulier délimité par au moins deux bords latéraux 321 reliés à une de leurs extrémités par une petite base 322 et à aux autres extrémités par la base 311 de ladite ouverture 31. Le pied 3 comporte en outre une paroi inclinée 33 gauche prévue de part et d'autre de l'arête de la forme triangulaire de l'ouverture 31 et joignant l'ouverture 31 à l'arête 322 et aux bords latéraux 321 du fond 32. Ledit pied 3 est positionné de sorte que le fond 32 est incliné par rapport aux faces principales du corps 2 et décalé de leurs bords. Ainsi, le fond 32 s'étend en partie sensiblement perpendiculairement de l'extrados du corps 2 de l'élément séparateur de voies 1 et l'arête 322 forme l'appui sur le sol dudit pied 3. Ainsi positionné, ledit pied 3 est apte à recevoir, si nécessaire et de préférence, une charge de lestage trouvée sur le site du chantier telle que par exemple du sable, de l'eau ou encore des pierres.

Le corps 2 comprend une embase 4 et un réservoir 5 disposé de manière à ce qu'il soit distant du plan d'appui délimité par lesdits appuis. Ledit réservoir 5 est disposé à l'opposé desdits appuis par rapport à ladite embase 4 et de préférence disposé au-dessus et dans le prolongement de ladite embase 4. Ledit réservoir 5 est apte à recevoir une charge de lestage telle que, par exemple, de l'eau, du sable, ou une charge assimilable à du sable, de manière dissociée de ladite embase 4 c'est-à-dire sans que la charge de lestage ne se répande dans ladite embase 4. Ainsi, le réservoir 5 n'est pas en contact avec le sol et ne risque pas de se percer lorsque l'on fait ripper l'élément séparateur de voies 1 sur le sol pour le déplacer et le mettre en place, même si ledit élément séparateur de voies 1 est déplacé sur des distances importantes, sur des surfaces rugueuses ou abrasives telles que du bitume ou la terre. L'embase 4 possède en outre un fond 41 sensiblement horizontal et légèrement incurvé afin que seules ses deux extrémités latérales inférieures 42 soient en appui sur le sol.

L'embase 4 est un prisme aplati incurvé vers le bas de section verticale longitudinale en forme générale de triangle isocèle et comporte un évidement 43 de forme globalement triangulaire homothétique à celle de l'ouverture 31 du pied 3 et est apte à permettre le passage dudit pied 3 pour que ce dernier traverse au moins en partie l'embase 4 et donc le corps 2 de l'élément séparateur de voies 1, dans le sens intrados-extxados, de sorte à former un élément tripode. Ainsi, l'empattement latéral entre les deux extrémités latérales inférieures 42 de l'embase 4 et l'arête 322 du fond 32 du pied 3 le plus large possible et au minimum égal à 550 millimètres. De ce fait, en cas de vent perpendiculaire à la face longitudinale de l'élément séparateur de voies 1, la stabilité dudit élément séparateur de voies 1 n'est pas remise en question.

De plus, avec cette configuration, l'élément séparateur de voies 1 ne possède que trois appuis indépendants au sol formant un appui isostatique, facilitant ainsi sa mise en place et sa stabilité notamment sur des sols accidentés et non plats.

Le réservoir 5 est un prisme aplati incurvé vers le bas et comprend une face supérieure 51 sensiblement horizontale et une face inférieure 52 dont la forme est complémentaire à celle de l'embase 4 de sorte que ledit réservoir 5 et l'embase 4 forment le corps 2 en forme globale de parallélépipède aplati incurvé. En outre, la forme de la face inférieure 52 du réservoir 5 permet de bien répartir la charge de lestage contenue dans ledit réservoir 5 et notamment d'avoir de la charge de lestage répartie de part et d'autre de l'évidement 43, permettant d'abaisser le centre de gravité de l'ensemble afin de garantir une bonne stabilité de l'élément séparateur de voies 1.

De même, la forme incurvée vers le bas du corps 2 permet également d'abaisser le centre de gravité de l'ensemble de l'élément séparateur de voies 1. Afin d'assurer la résistance et l'étanchéité de l'élément séparateur de voies 1, l'embase 4 et le réservoir 5 sont issus de matière, c'est-à-dire ne formant qu'une seule et même pièce issue de la (ou des) méme(s) opération(s) de fabrication, lesdits embase 4 et réservoir 5 étant alors de préférence réalisés en extrusion soufflage.

L'embase 4 comporte un épaulement (non représenté) le long de la périphérie de l'évidement 43 sur sa face longitudinale du coté de l'intrados du corps 2 de l'élément séparateur de voies 1. En outre, l'embase 4 comporte, au sommet de son évidement 43, au moins un tenon (non représenté) de section avantageusement trapézoïdale.

Le pied 3 est pourvu d'un rebord périphérique 34 le long de son ouverture 31. La face inférieure dudit rebord périphérique 34 est apte à venir en appui sur l'épaulement de l'embase 4 afin de positionner latéralement ledit pied 3 par rapport à l'embase 4 et donc par rapport au corps 2 et ainsi de constituer l'élément séparateur de voies 1.

Par ailleurs, pour garantir le bon positionnement axial du pied 3 par rapport à l'embase 4 et donc par rapport au corps 2, le pied 3 comporte au moins une mortaise (non représentée) réalisée au sommet de sa paroi inclinée 33 au dos de son rebord périphérique 34. Cette mortaise est apte à coopérer avec le tenon de l'embase 4 afin d'encliqueter le pied 3 dans l'embase 4 garantissant le bon positionnement axial de l'un par rapport à l'autre.

Le corps 2 et le pied 3 sont assemblés par clipsage ou vissage.

Afin de garantir sa résistance contre l'usure lors des manoeuvres de rippage pour sa mise en place, l'élément séparateur de voies 1 comporte des zones d'excès de matière au niveau de ses points d'appuis au sol, à savoir les deux extrémités longitudinales inférieures 42 de l'embase 4 et l'arête 322 du fond 32 du pied 3. Ces zones d'excès de matière sont réalisées lors de l'extrusion soufflage du corps 2 et de l'injection du pied 3. Pour le corps 2, cet excès de matière est obtenu en faisant passer le plan de joint par les deux extrémités longitudinales inférieures 42 de l'embase 4.

Cette configuration permet de garantir la résistance de l'élément séparateur de voies 1 sans augmenter de façon homogène et excessive l'épaisseur du corps 2 et du pied 3. L'épaisseur optimisée de l'élément séparateur de voies 1 permet de réduire significativement son poids total et donc de faciliter sa manipulation. De même, on comprend bien que l'épaisseur optimisée de l'élément séparateur de voies 1 entraîne une réduction de son coût.

Par ailleurs, pour garantir la résistance mécanique, l'élément séparateur de voies 1 comporte des renforts de type empreintes ou nervures 35 notamment à l'intérieur du pied 3 (représenté sur la figure 1). L'Homme du Métier n'aura aucune difficulté à déterminer le nombre, l'épaisseur et la position desdits renforts.

La figure 7 montre une vue de face d'un empilage de plusieurs éléments séparateurs de voies 1 selon l'invention. On comprend alors bien que la forme dudit élément séparateur de voies 1 permet un emboitement très important, aboutissant à une densité d'empilage élevée ce qui est très avantageux pour le transport des éléments séparateurs de voies 1 d'un emplacement d'utilisation à l'autre ou vers le lieu de stockage. En effet, à volume égal, le nombre d'éléments séparateurs de voies 1 transportés est supérieur ce qui permet une réduction des coûts de transport.

La figure 6 montre en vue de face l'accrochage de deux éléments séparateurs de voies 1 l'un par rapport à l'autre. En référence aux figures 1 à 4, chaque élément séparateur de voies 1 comprend à l'extrémité supérieure d'une des faces latérales verticales de son corps 2 un moyen d'accrochage mâle 6 et, à l'extrémité supérieure de l'autre face latérale verticale de son corps 2, un moyen d'accrochage femelle 7. Le moyen d'accrochage femelle 7 d'un élément séparateur de voies 1 est solidaire dudit élément et apte à coopérer de façon réversible avec le moyen d'accrochage mâle 6 de l'élément séparateur de voies 1 adjacent afin de former une barrière de séparation de voies.

En référence, à la figure 3, le moyen d'accrochage mâle 6 est avantageusement un pion 61 cylindrique d'axe sensiblement vertical disposé dans un évidement 62 globalement en quart de cercle aménagé dans l'extrémité supérieure du corps 2 de débouchant de part de d'autre des faces longitudinales dudit corps 2. L'espace de l'évidement 62 restant entre le pion 61 et le corps 2 forme une rainure 63 en forme d'arc de cercle.

En référence aux figures 3 et 4, le moyen d'accrochage femelle 7 est avantageusement un loquet 71 dont la section horizontale est en forme de U apte à pivoter autour d'un axe sensiblement horizontal.

En référence à la figure 6, pour réaliser l'assemblage de deux éléments séparateurs de voies 1 adjacents, il faut mettre en contact les faces latérales verticales desdits éléments séparateurs de voies 1, faire pivoter le loquet 71 du premier élément séparateur de voies 1 pour l'engager dans la rainure 63 du second élément séparateur de voies 1 jusqu'à ce que ledit loquet 71 entoure le pion 61 du second élément séparateur de voies 1.

Compte tenu de la forme desdits moyens d'accrochage mâle 6 et femelle 7, notamment de la rainure 63, on comprend bien que ce mode d'assemblage de deux éléments séparateurs de voies 1 adjacents est sécurisé tout en étant parfaitement réversible. De même, on comprend bien que lesdits moyens d'accrochage mâle 6 et femelle 7 sont imperdables car ils sont solidaires desdits éléments séparateurs de voies 1. En outre, ce type de moyens d'accrochage mâle 6 et femelle 7 permet de retirer aisément un seul élément séparateur de voies 1 d'une barrière de séparation de voies sans avoir à intervenir sur les éléments adjacents.

De plus, compte tenu de l'épaisseur du corps 2 de l'élément séparateur de voies 1 de la forme desdits moyens d'accrochage mâle 6 et femelle 7, on comprend bien que l'angle d'articulation réalisable entre deux éléments séparateurs de voies 1 adjacents est très important et que l'on pourra réaliser par exemple des barrières de forme carrée à partir uniquement de quatre éléments séparateurs de voies 1 ou encore des barrières de séparation de voies ayant des rayons de courbures très faibles de l'ordre de trois mètres nécessaires pour épouser les courbes de tracés utilisés généralement dans le domaine de la circulation routière ou des domaines similaires.

En outre, compte tenu de la configuration du pied 3 de l'élément séparateur de voies 1 selon l'invention, ce dernier pourra facilement être en partie allégé en vidangeant ledit pied 3 afin de faciliter sa manipulation. Pour cela, il suffira d'incliner ledit élément séparateur de voies 1, sans avoir à le retourner entièrement.

Par ailleurs, les éléments séparateurs de voies 1 pourront comporter des éléments autoréfléchissants (non représentés) comme par exemple des éléments à effet catadioptrique.

Enfin, l'élément séparateur de voies 1 selon l'invention est de préférence réalisé en matière plastique par extrusion soufflage et injection ce qui constitue une solution très intéressante pour un élément de grandes dimensions. Ces deux procédés permettent également une bonne précision de fabrication.

### Possibilité d'application industrielle

L'élément séparateur de voies 1 selon l'invention peut avantageusement être installé sur tout type de zones de chantier de travaux publics et génie civil. En outre, il ressort clairement de la description que la structure de l'élément séparateur de voies 1 selon l'invention est de construction légère et simple, et que le passage de la condition normale d'utilisation au mode empilage est particulièrement simple et rapide, tout en garantissant une stabilité remarquable de l'élément séparateur de voies 1 en condition normale d'utilisation.

Enfin, il va de soi que l'exemple d'élément séparateur de voies 1 conforme à l'invention qui vient d'être décrit n'est qu'une des illustrations particulières, en aucun cas limitatives de l'invention.

## Revendications

1. Elément séparateur de voies (1) et/ou de balisage de route temporaire et transportable, empilable et destiné à être relié à au moins un élément séparateur de voies semblable pour former notamment une barrière de séparation de voies, l'élément séparateur de voies comprenant au moins un corps (2) en forme globale de parallélépipède aplati incurvé vers le bas et un pied (3) creux s'étendant latéralement dudit corps (2), lesdits corps (2) et pieds (3) étant chacun apte à recevoir une charge de lestage dudit élément séparateur de voies (1), ledit corps (2) définissant au moins deux appuis, ledit pied (3) définissant au moins un appui, **caractérisé en ce que** ledit pied (3) et ledit corps (2) sont agencés pour définir trois points d'appui et former un élément séparateur de voie (1) tripode ne possédant que trois appuis indépendants au sol formant un appui isostatique.

2. Elément séparateur de voies (1) selon la revendication 1, **caractérisé en ce que** ledit pied (3) forme une poche comprenant au moins une ouverture (31) frontale et apte à recevoir, au travers de ladite ouverture (31) une charge de lestage dudit élément séparateur de voies (1).

3. Elément séparateur de voies (1) selon l'une quelconque des revendications 1 ou 2, **caractérisé en ce que** ledit corps (2) comprend une embase (4) et un réservoir (5) apte à recevoir une charge de lestage, de manière dissociée de ladite embase (4), ledit réservoir (5) disposé de manière à ce qu'il soit distant du plan d'appui délimité par lesdits appuis.

4. Elément séparateur de voies (1) selon la revendication 3, **caractérisé en ce que** ledit réservoir (5) est disposé à l'opposé desdits appuis par rapport à ladite embase (4).

5. Elément séparateur de voies (1) selon l'une quelconque des revendications 3 ou 4, **caractérisé en ce que** ladite embase (4) et ledit réservoir (5) ne forment qu'une seule et même pièce issue de la ou des même(s) opération(s) de fabrication.

6. Elément séparateur de voies (1) selon l'une quelconque des revendications 3 à 5, **caractérisé en ce que** ladite embase (4) est un prisme aplati incurvé, de section verticale longitudinale en forme générale de triangle isocèle et comporte un évidement (43) de forme sensiblement homothétique à celle de ladite ouverture (31) dudit pied (3) permettant le passage dudit pied (3) pour que ce dernier traverse au moins en partie ladite embase (4).

7. Elément séparateur de voies (1) selon la revendication 6, **caractérisé en ce que** ladite embase (4) comporte un épaulement le long de la périphérie dudit évidement (43) sur sa face longitudinale du coté de l'intrados dudit corps (2) et au moins un tenon au sommet dudit évidement (43).

8. Elément séparateur de voies (1) selon l'une quelconque des revendications 6 à 7, **caractérisé en ce que** ledit réservoir (5) est un prisme aplati incurvé comprenant une face inférieure (52) dont la forme est complémentaire à celle de ladite embase (4).

9. Elément séparateur de voies (1) selon l'une quelconque des revendications 7 ou 8, **caractérisé en ce que** ledit pied (3) est pourvu d'un rebord périphérique (34) le long de son ouverture (31) dont la face inférieure est apte à venir en appui sur l'épaulement de ladite embase (4) et d'au moins une mortaise réalisée au dos dudit rebord périphérique (34) et apte à coopérer avec ledit tenon de ladite embase (4), ledit rebord périphérique (34) et ladite mortaise (34) garantissant respectivement le positionnement latéral et axial dudit pied (3) par rapport à ladite embase (4).

10. Elément séparateur de voies (1) selon l'une quelconque des revendications précédentes, **caractérisé en ce qu'**il comprend, à une des extrémités supérieures dudit corps (2), un moyen d'accrochage mâle (6) et, à l'autre extrémité supérieure, un moyen d'accrochage femelle (7) solidaire audit élément séparateur de voies (1) et apte à coopérer de façon réversible avec le moyen d'accrochage mâle (6) d'un élément séparateur de voies (1) adjacent.

11. Elément séparateur de voies (1) selon la revendication précédente, **caractérisé en ce que** ledit moyen d'accrochage mâle (6) est un pion (61) cylindrique d'axe sensiblement vertical disposé dans un évidement (62) débouchant de part et de d'autre des faces longitudinales dudit corps (2), l'espace dudit évidement (62) restant entre ledit pion (61) et ledit corps (2) formant une rainure (63).

12. Elément séparateur de voies (1) selon l'une quelconque des revendications 10 ou 11, **caractérisé en ce que** ledit moyen d'accrochage femelle (7) est un loquet (71) dont la section horizontale est en forme de U et apte à pivoter autour d'un axe sensiblement horizontal.

13. Elément séparateur de voies (1) selon l'une quelconque des revendications précédentes, **caractérisé en ce qu'**il comporte des zones d'excès de matière en épaisseur prévues au moins au niveau desdits points d'appui.

14. Elément séparateur de voies (1) selon l'une quelconque des revendications précédentes, **caractérisé en ce qu'**il est réalisé en matière plastique par extrusion soufflage pour le corps (2) et par injection pour le pied (3).

15. Barrière de séparation de voies, **caractérisé en ce qu'**elle comporte au moins deux éléments séparateur de voies (1) selon l'une quelconque des revendications précédentes.

## Patentansprüche

1. Element zur Spurtrennung (1) und/oder zeitweiligen und tragbaren, stapelbaren Straßenmarkierung, die dazu gedacht ist, mit mindestens einem ähnlichen Spurtrennelement verbunden zu werden, um insbesondere eine Spurtrennsperre zu bilden, wobei das Spurtrennelement mindestens einen Körper (2), dessen Gesamtform die eines abgeflachten Quaders ist, der nach unten gekrümmt ist, und einen hohlen Fuß (3), der sich seitlich von dem Körper (2) aus erstreckt, umfasst, wobei die Körper (2) und Füße (3) jeweils geeignet sind, um einen Ballast des Spurtrennelements (1) aufzunehmen, wobei der Körper (2) mindestens zwei Stützpunkte definiert, wobei der Fuß (3) mindestens einen Stützpunkt definiert, **dadurch gekennzeichnet, dass** der Fuß (3) und der Körper (2) angeordnet sind, um drei Stützpunkte zu definieren und ein dreibeiniges Spurtrennelement (1) zu bilden, das nur drei unabhängige Bodenstützpunkte besitzt, die eine isostatische Abstützung bilden.

2. Spurtrennelement (1) nach Anspruch 1, **dadurch gekennzeichnet, dass** der Fuß (3) eine Aushöhlung bildet, die mindestens eine vordere Öffnung (31) umfasst und geeignet ist, um durch die Öffnung (31) hindurch einen Ballast des Spurtrennelements (1) aufzunehmen.

3. Spurtrennelement (1) nach einem der Ansprüche 1 oder 2, **dadurch gekennzeichnet, dass** der Körper (2) einen Sockel (4) und einen Behälter (5), der geeignet ist, um von dem Sockel (4) getrennt einen Ballast aufzunehmen, umfasst, wobei der Behälter (5) derart angeordnet ist, dass er von der Stützebene, die durch die Stützpunkte abgegrenzt ist, entfernt ist.

4. Spurtrennelement (1) nach Anspruch 3, **dadurch gekennzeichnet, dass** der Behälter (5) im Verhältnis zu dem Sockel (4) den Stützpunkten gegenüber angeordnet ist.

5. Spurtrennelement (1) nach einem der vorhergehenden Ansprüche 3 oder 4, **dadurch gekennzeichnet, dass** der Sockel (4) und der Behälter (5) ein und dasselbe Teil bilden, das sich aus demselben oder denselben Herstellungsvorgängen ergibt.

6. Spurtrennelement (1) nach einem der Ansprüche 3 bis 5, **dadurch gekennzeichnet, dass** der Sockel (4) ein gekrümmtes abgeflachtes Prisma mit einem senkrechten Längsschnitt in der allgemeinen Form eines gleichschenkligen Dreiecks ist und eine Aussparung (43) umfasst, deren Form zu derjenigen der Öffnung (31) des Fußes im Wesentlichen homothetisch ist und den Durchgang des Fußes (3) ermöglicht, damit dieser mindestens teilweise durch den Sockel (4) hindurch geht.

7. Spurtrennelement (1) nach Anspruch 6, **dadurch gekennzeichnet, dass** der Sockel (4) einen Absatz entlang der Peripherie der Aussparung (43) auf seiner Längsfläche auf der Seite der inneren Bogenfläche des Körpers (2) und mindestens einen Zapfen oben an der Aussparung (43) umfasst.

8. Spurtrennelement (1) nach einem der Ansprüche 6 bis 7, **dadurch gekennzeichnet, dass** der Behälter (5) ein gekrümmtes abgeflachtes Prisma ist, das eine untere Fläche (52) umfasst, deren Form die des Sockels (4) ergänzt.

9. Spurtrennelement (1) nach einem der Ansprüche 7 oder 8, **dadurch gekennzeichnet, dass** der Fuß (3) entlang seiner Öffnung (31) mit einem umlaufenden Rand (34), dessen untere Fläche geeignet ist, um sich an dem Absatz des Sockels (4) abzustützen, und mit mindestens einem Zapfenloch, das auf der Rückseite des umlaufenden Randes (34) ausgebildet ist und geeignet ist, um mit dem Zapfen des Sockels (4) zusammenzuwirken, versehen ist, wobei der umlaufende Rand (34) und das Zapfenloch (34) jeweils die seitliche und axiale Positionierung des Fußes (3) im Verhältnis zu dem Sockel (4) gewährleisten.

10. Spurtrennelement (1) nach einem der vorhergehenden Ansprüche, **dadurch gekennzeichnet, dass** es an einem der oberen Enden des Körpers (2) ein äußeres Einhängemittel (6) und an dem anderen oberen Ende ein inneres Einhängemittel (7), das mit dem Spurtrennelement (1) fest verbunden ist und geeignet ist, um umkehrbar mit dem äußeren Einhängemittel (6) eines angrenzenden Spurtrennelements (1) zusammenzuwirken, umfasst.

11. Spurtrennelement (1) nach dem vorhergehenden Anspruch, **dadurch gekennzeichnet, dass** das äußere Einhängemittel (6) ein zylindrischer Stift (61) mit im Wesentlichen senkrechter Achse ist, der in einer Aussparung (62) angeordnet ist, die auf beiden Seiten der Längsflächen des Körpers (2) ausmündet, wobei der Raum der Aussparung (62), der zwischen dem Stift (61) und dem Körper (2) verbleibt, eine Rille (63) bildet.

12. Spurtrennelement (1) nach einem der Ansprüche 10 oder 11, **dadurch gekennzeichnet, dass** das innere Einhängeelement (7) ein Riegel (71) ist, dessen waagerechter Querschnitt U-förmig ist und geeignet ist, um eine im Wesentlichen waagerechte Achse zu schwenken.

13. Spurtrennelement (1) nach einem der vorhergehenden Ansprüche, **dadurch gekennzeichnet, dass** es Zugriffszonen aus Materialüberdicke umfasst, die mindestens an den Stützpunkten bereitgestellt werden.

14. Spurtrennelement (1) nach einem der vorhergehenden Ansprüche, **dadurch gekennzeichnet, dass** es aus Kunststoff für den Körper (2) durch Blasformen und für den Fuß (3) durch Spritzformen ausgebildet ist.

15. Spurtrennsperre, **dadurch gekennzeichnet, dass** sie mindestens zwei Spurtrennelemente (1) nach einem der vorhergehenden Ansprüche umfasst.

## Claims

1. Lane-separating and/or road-marking element (1) that is temporary and able to be transported, able to be stacked and intended to be connected to at least one similar lane-separating element in order to form in particular a lane-separating barrier, the lane-separating element comprising at least a flattened parallelepiped body (2) curved downwards and a hollow foot (3) extending laterally from said body (2), said body (2) and feet (3) each being able to receive a ballasting load of said lane-separating element (1), said body (2) defining at least two supports, said foot (3) defining at least one support, **characterised in that** said foot (3) and said body (2) are arranged to define three support points and form a tripod lane-separating element (1), having only three independent supports on the ground forming an isostatic support.

2. Lane-separating element (1) according to claim 1, **characterised in that** said foot (3) forms a pocket comprising at least one front opening (31) and able to receive, through said opening (31) a ballasting load of said lane-separating element (1).

3. Lane-separating element (1) according to any of claims 1 or 2, **characterised in that** said body (2) comprises a base (4) and a reservoir (5) able to receive a ballasting load, in a dissociated manner from said base (4), said reservoir (5) arranged in such a way that it is distant from the support plane delimited by said supports.

4. Lane-separating element (1) according to claim 3, **characterised in that** said reservoir (5) is arranged opposite said supports in relation to said base (4).

5. Lane-separating element (1) according to any of claims 3 or 4, **characterised in that** said base (4) and said reservoir (5) form only a single and same part coming from the same operation(s) of manufacturing.

6. Lane-separating element (1) according to any of claims 3 to 5, **characterised in that** said base (4) is a curved flattened prism, with a longitudinal vertical section in the general shape of an isosceles triangle and comprises a recess (43) of a substantially homothetic shape to that of said opening (31) of said foot (3) allowing for the passing of said foot (3) so that the latter at least partially passes through said base (4).

7. Lane-separating element (1) according to claim 6, **characterised in that** said base (4) comprises a shoulder along the periphery of said recess (43) on its longitudinal surface on the side of the intrados of said body (2) and at least one tenon at the top of said recess (43).

8. Lane-separating element (1) according to any of claims 6 to 7, **characterised in that** said reservoir (5) is a curved flattened prism comprising a lower surface (52) of which the shape is complementary to that of said base (4).

9. Lane-separating element (1) according to any of claims 7 or 8, **characterised in that** said foot (3) is provided with a peripheral edge (34) along its opening (31) of which the lower surface is able to press against the shoulder of said base (4) and at least one mortise made at the back of said peripheral edge (34) and able to cooperate with said tenon of said base (4), said peripheral edge (34) and said mortise (34) respectively guaranteeing the lateral and axial positioning of said foot (3) in relation to said base (4).

10. Lane-separating element (1) according to any of the preceding claims, **characterised in that** it comprises, at one of the upper ends of said body (2), a male fastening means (6) and, at the other upper end, a female fastening means (7) integral with said lane-separating element (1) and able to reversibly cooperate with the male fastening means (6) of an adjacent lane-separating element (1).

11. Lane-separating element (1) according to the preceding claim, **characterised in that** said male fastening means (6) is a cylindrical peg (61) with a substantially vertical axis arranged in a recess (62) opening on either side of the longitudinal surfaces of said body (2), with the space of said recess (62) remaining between said peg (61) and said body (2) forming a groove (63).

12. Lane-separating element (1) according to any of claims 10 or 11, **characterised in that** said female fastening means (7) is a latch (71) of which the horizontal section is U-shaped and is able to pivot around a substantially horizontal axis.

13. Lane-separating element (1) according to any of the preceding claims, **characterised in that** it comprises material excess zones in thickness provided at least on said support points.

14. Lane-separating element (1) according to any of the preceding claims, **characterised in that** it is formed from plastic material by extrusion blowing for the body (2) and by injection for the foot (3).

15. Lane-separating barrier, **characterised in that** it comprises at least two lane-separating elements (1) according to any of the preceding claims.
